# FASCICULE DE BREVET EUROPEEN

(11) **EP 1 588 460 B1**
(45) Date de publication et mention de la délivrance du brevet: **26.07.2006**
(21) Numéro de dépôt: 03815035.5
(22) Date de dépôt: 17.12.2003
(51) Int. Cl.: H01R 13/512, H01R 13/502

(54) **FICHE ELECTRIQUE COUDEE**
ELLBOGENFÖRMIGER ELEKTRISCHER STECKER
ELBOW-SHAPED ELECTRIC PLUG

(30) Priorité: 08.01.2003 CH 18032003
(43) Date de publication de la demande: 26.10.2005
(73) Titulaire: Fischer Connectors Holding SA, 1143 Apples (CH)
(72) Inventeur: RITTER, Michel, Fischer Connectors SA, CH-1143 Apples (CH); REICHARZ, Armin, Fischer Connectors SA, CH-1143 Apples (CH)
(74) Mandataire: Besse, François
(86) Numéro de dépôt international: PCT/CH2003/000824
(87) Numéro de publication internationale: WO 2004/064201

(56) Documents cités:
- EP-A- 0 874 431
- EP-A- 0 920 088
- DE-C- 4 126 394
- US-A- 4 128 292
- US-A- 4 480 887

## Description

### Domaine de l'invention

La présente invention se situe dans le domaine des fiches électriques coudées. Elle se rapporte plus particulièrement aux fiches coudées de dimensions réduites.

### Etat de la technique

On connaît de nombreux types de fiches coudées.
A titre d'exemple, on peut citer celles qui sont décrites dans les documents brevets US 4,128,292 , WO 94/02976, US 4,480,887.
Un type de fiche coudée comprend un premier et d'un deuxième corps cylindriques creux fixés perpendiculairement l'un à l'autre, une extrémité du premier corps étant logée dans une extrémité du deuxième corps de manière à définir un passage continu entre les extrémités libres des deux corps.

Les fiches coudées sont en général utilisées lorsque l'encombrement ne permet pas d'utiliser une fiche rectiligne ou lorsque la destination du câble se situe dans une orientation trop en dehors de l'axe principal de la fiche. Accessoirement, la forme coudée permet de réduire les sollicitations exercées sur une fiche car le moment occasionné par une traction sur le câble est moindre.

Les fiches coudées de l'état de la technique présentent cependant un certain nombre d'inconvénients :
- Pièces complexes, d'où assemblage compliqué.
- Pièces chères, principalement dû à leur complexité.
- Etanchéité imparfaite.
- Difficultés pour raccorder le câble.

### Résumé de l'invention

La présente invention vise notamment à remédier aux problèmes précités.
Elle concerne une fiche électrique coudée telle que définie dans la revendication principale.

L'invention concerne également une cage cylindrique telle que définie dans la revendication 15.

L'invention sera mieux comprise à la lecture de la description détaillée qui va suivre et à l'examen des figures annexées qui représentent, à titre d'exemple non limitatif deux modes de réalisation de l'invention.

### Brève description des dessins

La figure 1 montre une fiche coudée selon l'invention. (1A vue compacte, 1B vue éclatée).
La figure 2 illustre une coupe latérale d'un premier mode de réalisation d'une fiche coudée selon l'invention.
La figure 3 montré une cage cylindrique utilisée dans la fiche de la figure 2.
La figure 4 montre une vue frontale de la cage cylindrique de la figure 3.
La figure 5 montre une vue latérale de la cage cylindrique de la figure 3.
La figure 6 illustre une coupe latérale d'un deuxième mode de réalisation d'une fiche coudée selon l'invention.
La figure 7 montre une cage cylindrique utilisée dans la fiche de la figure 5 (vue de dessus).
La figure 8 montre une cage cylindrique utilisée dans la fiche de la figure 5 (vue de dessous).
La figure 9 montre une vue latérale de la cage cylindrique de la figure 5.

La fiche coudée illustrée sur la figure 1 comprend un premier corps cylindrique creux **7** logé dans l'extrémité d'un deuxième corps cylindrique creux **6.** Une extrémité du premier corps **7** est fermée par un bouchon **3.** L'intérieur du premier corps **7** (voir les deux variantes illustrées sur les figures 2 et 6) comporte des contacts électriques **5** fixés dans un isolant **11.** Un ensemble de fils conducteurs (non illustré pour des raisons de visibilité de l'invention) relié aux contacts électriques **5** est disposé à l'intérieur du deuxième corps **6.** L'ensemble constitué par les deux extrémités liées des corps **6,7** est entouré d'une douille ressort **9** optionnelle, requise pour des connecteurs à verrouillage de type "push-pull".

L'extrémité du premier corps **7** logée dans le deuxième corps **6** est entourée d'un joint d'étanchéité de type O-ring **16.**

Un deuxième joint d'étanchéité du type O-ring **17** est situé entre le premier corps **7** et le deuxième corps **6,** à l'intérieur du deuxième corps **6** de manière à assurer également un contact électrique optimal entre les corps **6,7.**

Une problématique classique des connecteurs coudés provient du fait que le bloc de contact, constitué essentiellement par les contacts électriques **5** et l'isolant **11,** doit être amovible afin de permettre la fixation du câble aux contacts, préalablement à l'insertion de ce bloc dans le boîtier.
Il est nécessaire ensuite de maintenir ce bloc en place à l'aide d'une pièce rigide appuyant à l'avant sur le bloc et butant sur le bouchon de fermeture 3. Sans un maintien ferme, le bloc pourrait se déplacer lors de la manipulation et le contact électrique serait mal assuré.

L'assemblage d'un tel connecteur faisant intervenir de nombreuses pièces complexes, il en résulte que l'espace longitudinal disponible pour la cage au sein du corps est sujet à un plage de tolérance importante. Dans les conceptions classiques cela amène un problème fonctionnel, car la pièce rigide est sous-dimensionnée en longueur pour compenser ces tolérances, mais alors le bloc n'est pas bien maintenu, soit la pièce rigide est sur-dimensionnée pour offrir une bonne tenue du bloc mais alors la fermeture du bouchon au niveau du joint est insuffisante.

La variante illustrée sur les figures 2 à 5 utilise une cage **4** présentant une partie élastique à l'arrière sous forme d'un cône fendu **18, 19.** La cage **4** comporte en outre un évidement **23** formé sur sa paroi longitudinale et disposé du côté de l'extrémité libre du deuxième corps cylindrique. La largeur de l'évidement **23** s'étend de préférence sur environ 180° autour de l'axe principal de la cage.

Les dimensions, positions, formes ainsi que le nombres des fentes **19** peuvent être adaptée aux dimensions et formes du connecteur pour assurer la fonction de manière optimale.

Avantageusement, la cage **4** peut être sur-dimensionnée pour assurer la tenue du bloc de contact, tout en permettant, par la flexion des parties formant le cône **18,** une fermeture totale du bouchon **3** et un serrage du joint **13** qui se situe entre les deux éléments de corps **6,7.**

La variante illustrée sur les figures 6 à 9 a exactement la même fonction que la variante précitée. Elle diffère de celle-ci en ce que la partie élastique de la cage **4** est réalisée par une fente **20** perpendiculaire à son axe, cette fente **20** est située proche de l'extrémité de la cage **4** en contact avec le bouchon **3.** L'extrémité de la cage **4** étant fermée et formant un disque **21.** L'élasticité peut être choisie en fonction de l'épaisseur du disque **21** et des dimensions de la fente **20.** Le disque **21** comporte une protubérance **22** pour assurer un contact mécanique élastique et une force de rappel bien contrôlée, quelque soit les tolérances des pièces du boîtier. La hauteur de la protubérance **22** et la largeur de la fente **20** sont déterminées en fonction du jeu que l'on souhaite compenser.
Cette variante offre l'avantage d'obtenir une élasticité qui se contrôle par la dimension et la position de la fente, le résultat est bien maîtrisable.

Selon un mode de réalisation des deux variantes précédentes (voir figures 3 et 5), la cage comporte plusieurs fentes **15,** par exemple quatre fentes distantes de 90°, qui sont disposées sur sa longueur. Ces fentes **15** sont destinées à recevoir des protubérances qui font partie de l'isolant **11,** ce qui assure une bonne orientation de la cage **4,** garantissant ainsi le maintien de l'évidement **23** en position adéquate pour le passage des câbles.

Une autre forme de réalisation de l'invention, non-illustrée, consiste en une cage, par exemple avec une partie conique sans fentes. De préférence, la cage est sensiblement sous-dimensionnée par rapport au logement dans le premier corps cylindrique **7.** L'espace entre la cage **4** et le bouchon **3** est compensé par une pièce élastique, par exemple en élastomère ou constituée d'un ressort métallique. La fonction ainsi réalisée est la même que celle obtenue avec la cage représentée aux figures 2 et 6.

La cage selon l'invention peut être réalisée de diverses manières, par exemple en métal usinée ou emboutie ou bien moulée en métal ou en matière plastique. La forme finale de la cage peut présenter des aspect très divers, notamment en fonction du matériau choisi pour la réaliser.

## Revendications

1. Fiche électrique coudée comprenant un premier (7) et un deuxième (6) corps cylindriques creux fixés l'un à l'autre et formant un angle, une extrémité (2) du premier corps (7), fermée par un bouchon(3), étant logée dans une extrémité (1) du deuxième corps (6) de manière à définir un passage continu entre les extrémités libres (8,12) des deux corps (6,7), le premier corps (7) comprenant un bloc contact amovible (5,11); la fiche électrique étant **caractérisée en ce qu'**elle comprend en outre une cage cylindrique (4) coaxiale disposée dans le premier corps (7) de manière à maintenir en position le bloc contact amovible (5,11), la cage (4) comportant en outre un évidement (23) formé sur sa paroi longitudinale, de longueur inférieure à la longueur de la cage cylindrique, et disposé du côté de l'extrémité libre (12) du deuxième corps cylindrique (6).

2. Fiche électrique selon la revendication précédente **caractérisée en ce que** la largeur de l'évidement (23) s'étend sur environ 180° autour de l'axe principal de la cage (4).

3. Fiche électrique selon la revendication 1 ou 2 **caractérisée en ce que** la longueur de l'évidement (23) est légèrement inférieure à la longueur de la cage (4).

4. Fiche électrique selon l'une quelconque des revendications précédentes comprenant des moyens élastiques (18,21) disposés vers l'extrémité de la cage (4) qui se situe du côté du bouchon (3) ou entre ladite extrémité et le bouchon (3), lesdits moyens (18, 21) étant réalisés de manière à assurer un contact élastique entre la cage (4) et le bouchon (3).

5. Fiche électrique selon la revendication 4 **caractérisée en ce que** la cage (4) comporte une extrémité rendue élastique (14) selon l'axe principal de la cage (4).

6. Fiche électrique selon la revendication 5 **caractérisée en ce que** l'extrémité élastique (14) est creuse, de forme conique et comporte des fentes radiales (19) qui s'étendent à partir de la pointe du cône.

7. Fiche électrique selon la revendication 5 **caractérisée en ce que** l'extrémité élastique (14) est pleine et comporte une fente (20) pratiquée selon un plan perpendiculaire à l'axe principal de la cage (4); la partie de la cage (4) située entre la fente (20) et le bouchon (3) ayant approximativement la forme d'un disque (21), ledit disque (21) comportant une protubérance (22) dirigée vers l'extérieure de la cage (4), en direction du bouchon (3).

8. Fiche électrique selon l'une quelconque des revendications 5 à 7 **caractérisée en ce que** la cage (4) est de longueur légèrement supérieure à l'espace disponible résultant de ce fait en une compression de la cage (4) au moment de la fermeture du connecteur par le bouchon (3).

9. Fiche électrique selon la revendication 4 **caractérisée en ce que** les moyens élastiques sont disposés entre ladite extrémité et le bouchon (3).

10. Fiche électrique selon la revendication 9 **caractérisée en ce que** les moyens élastiques sont constitués d'une pièce en élastomère, par exemple un joint du type O-ring.

11. Fiche électrique selon la revendication 9 **caractérisée en ce que** les moyens élastiques sont constitués d'un ressort.

12. Fiche électrique selon l'une quelconque des revendications 1 à 3 **caractérisée en ce que** l'évidement (23) est de dimensions suffisamment élevées pour conférer une élasticité à la cage (4).

13. Fiche électrique selon l'une quelconque des revendications précédentes **caractérisée en ce que** l'extrémité du premier corps (7) logée dans le deuxième corps (6) est entourée d'un joint d'étanchéité de type O-ring (16).

14. Fiche électrique selon l'une quelconque des revendications précédentes comprenant un joint d'étanchéité du type O-ring (17) situé entre le premier corps (7) et le deuxième corps (6), ledit joint (17) étant disposé à l'intérieur du deuxième corps (6) de manière à assurer également un contact électrique optimal entre les corps (6,7)

15. Cage cylindrique (4) pour fiche électrique coudée telle que définie à la revendication 1, ladite cage (4) étant adaptée pour être disposée dans le premier corps (7) d'une fiche coudée de manière à maintenir en position le bloc contact amovible (5,11) de la fiche coudée; la cage (4) comportant en outre un évidement (23) formé sur sa paroi longitudinale, de longueur inférieure à la longueur de la cage cylindrique, et adapté pour être disposé du côté de l'extrémité libre (12) du deuxième corps cylindrique (6) de la fiche coudée.

## Claims

1. Right-angle electrical connector comprising first (7) and second (6) hollow cylindrical bodies fixed to one another and making an angle, one end (2) of the first body (7), closed by a stopper (3), being housed in one end (1) of the second body (6) so as to define a continuous passage between the free ends (8, 12) of the two bodies (6, 7), the first body (7) comprising a removable contact block (5, 11); the electrical connector being **characterized in that** it further comprises a coaxial cylindrical cage (4) arranged in the first body (7) in such a way as to hold the removable contact block (5, 11) in position, the cage (4) further comprising a hollowing (23) formed on its longitudinal wall of a length shorter than the length of the cylindrical cage and arranged at the same side as the free end (12) of the second cylindrical body (6).

2. Electrical connector according to the preceding claim, **characterized in that** the width of the hollowing (23) extends over about 180° around the main axis of the cage (4).

3. Electrical connector according to Claim 1 or 2, **characterized in that** the length of the hollowing (23) is slightly shorter than the length of the cage (4).

4. Electrical connector according to any one of the preceding claims comprising resilient means (18, 21) arranged towards the end of the cage (4) which is situated at the same end as the stopper (3) or between said end and the stopper (3), said means (18, 21) being produced in such a way as to ensure resilient contact between the cage (4) and the stopper (3).

5. Electrical connector according to Claim 4, **characterized in that** the cage (4) comprises an end (14) that is rendered resilient along the main axis of the cage (4).

6. Electrical connector according to Claim 5, **characterized in that** the resilient end (14) is hollow, of conical shape, and has radial slots (19) extending from the vortex of the cone.

7. Electrical connector according to Claim 5, **characterized in that** the resilient end (14) is solid and has a slot (20) made in a plane perpendicular to the main axis of the cage (4); that part of the cage (4) that is situated between the slot (20) and the stopper (3) having approximately the shape of a disc (21), said disc (21) comprising a protrusion (22) directed towards the outside of the cage (4), towards the stopper (3).

8. Electrical connector according to any one of Claims 5 to 7, **characterized in that** the cage (4) is of a length slightly longer than the space available, thereby causing the cage (4) to be compressed when the connector is closed by the stopper (3).

9. Electrical connector according to Claim 4, **characterized in that** the resilient means are arranged between said end and the stopper (3).

10. Electrical connector according to Claim 9, **characterized in that** the resilient means consist of a component made of elastomer, for example a seal of the O-ring type.

11. Electrical connector according to Claim 9, **characterized in that** the resilient means consist of a spring.

12. Electrical connector according to any one of Claims 1 to 3, **characterized in that** the hollowing (23) is sufficiently large enough to give the cage (4) resilience.

13. Electrical connector according to any one of the preceding claims, **characterized in that** the end of the first body (7) which end is housed in the second body (6), is surrounded by a seal of the O-ring type (16).

14. Electrical connector according to any one of the preceding claims, comprising a seal of the O-ring type (17) situated between the first body (7) and the second body (6), said seal (17) being arranged inside the second body (6) so as also to ensure optimum electrical contact between the bodies (6, 7).

15. Cylindrical cage (4) for a right-angle electrical connector as defined in Claim 1, said cage (4) being designed to be arranged in the first body (7) of a right-angle connector in such a way as to hold the removable contact block (5, 11) of the right-angle connector in position; the cage (4) further comprising a hollowing (23) formed on its longitudinal wall of a length shorter than the length of the cylindrical cage and designed to be arranged on the same side as the free end (12) of the second cylindrical body (6) of the right-angle connector.

## Patentansprüche

1. Elektrischer Winkelstecker mit einem ersten (7) und einem zweiten zylindrischen Hohlkörper (6), die aneinander befestigt sind und einen Winkel bilden, wobei ein Ende (2) des ersten Körpers (7), das von einem Deckel (3) verschlossen wird, in einem Ende (1) des zweiten Körpers (6) so angeordnet ist, dass ein durchgehender Durchgang zwischen den freien Enden (8, 12) der beiden Körper (6, 7) definiert wird, wobei der erste Körper (7) einen entfernbaren Kontaktblock (5, 11) aufweist; wobei der elektrische Stecker **dadurch gekennzeichnet ist, dass** er außerdem einen koaxialen zylindrischen Käfig (4) aufweist, der so im ersten Körper (7) angeordnet ist, dass er den entfernbaren Kontaktblock (5, 11) in Stellung hält, wobei der Käfig (4) außerdem eine Aussparung (23) aufweist, die auf seiner Längswand ausgebildet ist, deren Länge kürzer ist als die Länge des zylindrischen Käfigs, und die auf der Seite des freien Endes (12) des zweiten zylindrischen Körpers (6) angeordnet ist.

2. Elektrischer Stecker nach dem vorhergehenden Anspruch, **dadurch gekennzeichnet, dass** die Breite der Aussparung (23) sich über etwa 180° um die Hauptachse des Käfigs (4) erstreckt.

3. Elektrischer Stecker nach Anspruch 1 oder 2, **dadurch gekennzeichnet, dass** die Länge der Aussparung (23) geringfügig kürzer ist als die Länge des Käfigs (4).

4. Elektrischer Stecker nach einem der vorhergehenden Ansprüche, der elastische Mittel (18, 21) aufweist, die zu dem Ende des Käfigs (4) hin, das sich auf der Seite des Deckels (3) befindet, oder zwischen dem Ende und dem Deckel (3) angeordnet sind, wobei die Mittel (18, 21) so ausgebildet sind, dass sie einen elastischen Kontakt zwischen dem Käfig (4) und dem Deckel (3) gewährleisten.

5. Elektrischer Stecker nach Anspruch 4, **dadurch gekennzeichnet, dass** der Käfig (4) gemäß der Hauptachse des Käfigs (4) ein elastisch gemachtes Ende (14) aufweist.

6. Elektrischer Stecker nach Anspruch 5, **dadurch gekennzeichnet, dass** das elastische Ende (14) hohl und kegelförmig ist und radiale Schlitze (19) aufweist, die sich ausgehend von der Spitze des Kegels erstrecken.

7. Elektrischer Stecker nach Anspruch 5, **dadurch gekennzeichnet, dass** das elastische Ende (14) massiv ist und einen Schlitz (20) aufweist, der gemäß einer Ebene lotrecht zur Hauptachse des Käfigs (4) ausgebildet ist; wobei der Bereich des Käfigs (4) zwischen dem Schlitz (20) und dem Deckel (3) in etwa die Form einer Scheibe (21) hat, wobei die Scheibe (21) eine Ausstülpung (22) aufweist, die zur Außenseite des Käfigs (4) in Richtung des Deckels (3) gerichtet ist.

8. Elektrischer Stecker nach einem der Ansprüche 5 bis 7, **dadurch gekennzeichnet, dass** die Länge des Käfigs (4) geringfügig größer ist als der verfügbare Raum, was beim Verschließen des Verbinders durch den Deckel (3) zu einem Zusammendrücken des Käfigs (4) führt.

9. Elektrischer Stecker nach Anspruch 4, **dadurch gekennzeichnet, dass** die elastischen Mittel zwischen dem Ende und dem Deckel (3) angeordnet sind.

10. Elektrischer Stecker nach Anspruch 9, **dadurch gekennzeichnet, dass** die elastischen Mittel aus einem Bauteil aus Elastomermaterial bestehen, zum Beispiel einer Dichtung vom Typ O-Ring.

11. Elektrischer Stecker nach Anspruch 9, **dadurch gekennzeichnet, dass** die elastischen Mittel aus einer Feder bestehen.

12. Elektrischer Stecker nach einem der Ansprüche 1 bis 3, **dadurch gekennzeichnet, dass** die Aussparung (23) ausreichend große Abmessungen aufweist, um dem Käfig (4) eine Elastizität zu verleihen.

13. Elektrischer Stecker nach einem der vorhergehenden Ansprüche, **dadurch gekennzeichnet, dass** das im zweiten Körper (6) angeordnete Ende des ersten Körpers (7) von einer Dichtung (16) vom Typ O-Ring umgeben ist.

14. Elektrischer Stecker nach einem der vorhergehenden Ansprüche, der eine Dichtung vom Typ O-Ring (17) aufweist, die sich zwischen dem ersten Körper (7) und dem zweiten Körper (6) befindet, wobei die Dichtung (17) im Inneren des zweiten Körpers (6) so angeordnet ist, dass sie ebenfalls einen optimalen elektrischen Kontakt zwischen den Körpern (6, 7) gewährleistet.

15. Zylindrischer Käfig (4) für einen elektrischer Winkelstecker, wie er im Anspruch 1 definiert ist, wobei der Käfig (4) ausgelegt ist, um im ersten Körper (7) eines Winkelsteckers so angeordnet zu werden, dass er den entfernbaren Kontaktblock (5, 11) des Winkelsteckers in Stellung hält; wobei der Käfig (4) außerdem eine Aussparung (23) aufweist, die auf seiner Längswand ausgebildet ist, deren Länge kürzer ist als die Länge des zylindrischen Käfigs, und die ausgelegt ist, um auf der Seite des freien Endes (12) des zweiten zylindrischen Körpers (6) des Winkelsteckers angeordnet zu werden.
